# EUROPÄISCHE PATENTSCHRIFT

(11) **EP 2 748 096 B1**
(45) Veröffentlichungstag und Bekanntmachung des Hinweises auf die Patenterteilung: **01.03.2017**
(21) Anmeldenummer: 11748666.2
(22) Anmeldetag: 25.08.2011
(51) Int. Cl.: B66B 11/02

(54) **BODEN FÜR EINE AUFZUGSKABINE**
BASE FOR AN ELEVATOR CAR
PLANCHER D'UNE CABINE D'ASCENSEUR

(43) Veröffentlichungstag der Anmeldung: 02.07.2014
(73) Patentinhaber: Inventio AG, 6052 Hergiswil (CH)
(72) Erfinder: SANTOS, Agnaldo, 04677-032 São Paulo (BR)
(86) Internationale Anmeldenummer: PCT/EP2011/064651
(87) Internationale Veröffentlichungsnummer: WO 2013/026489

(56) Entgegenhaltungen:
- DE-A1- 10 008 848
- JP-A- 6 100 274
- JP-A- 8 113 445

## Beschreibung

Die Erfindung betrifft einen Boden für eine Aufzugskabine gemäss dem Oberbegriff von Anspruch 1. Weiterhin betrifft die Erfindung einen Aufzug mit einer Aufzugskabine enthaltend einen solchen Boden.

Aufzugskabinen werden zum Beispiel in Kabinenrahmen eingebaut, die ihrerseits in Liftschächten befestigten Schienen geführt und von Antriebsmaschinen über Drahtseile oder anderen Tragmitteln auf- und ab bewegt werden. Biegesteife oder gegenüber anderen mechanischen Einwirkungen stabile Kabinenböden können in Verbundstruktur- oder Sandwich-Bauweise ausgeführt werden. Ein derartiger "Sandwich"-Boden ist beispielsweise aus der EP 1 004 538 B1 bekannt geworden. Der Boden besteht im Wesentlichen aus zwei voneinander beabstandeten Stahlplatten einer Grundstruktur, zwischen welchen eine Stützstruktur angeordnet ist. Die Stützstruktur ist aus einer Vielzahl von sich kreuzenden Flachprofilen zusammengesetzt, die eine gitterrostartige Verbundstruktur bilden. In der Praxis hat sich gezeigt, dass dieser biegesteife Boden zwar sehr hohen mechanischen Belastungen standhält, jedoch vergleichsweise teuer und schwer ist.

JP 8 113445 A zeigt einen sogenannten "Home Elevator", in dem ein Struktur aus faserverstärktem Kunststoff angeordnet ist.

JP 6 100274 A zeigt einen Boden in dem einen beleuchtbaren Boden, in dem mittig eine transluzente Glasplatte und transluzente Platte aus Kunstharz über einer Leuchtquelle angeordnet sind.

Es ist deshalb eine Aufgabe der vorliegenden Erfindung, die Nachteile des Bekannten zu vermeiden, und insbesondere einen Boden der eingangs genannten Art zu schaffen, der einfach und kostengünstig herstellbar ist. Weiterhin soll der Boden sich durch ein geringes Gewicht auszeichnen.

Erfindungsgemäss werden diese Aufgaben mit einem Boden mit den Merkmalen des Anspruchs 1 gelöst. Der erfindungsgemässe biegesteife Boden weist eine vorzugsweise metallische Grundstruktur auf, in dem eine Bodenplatte zum Vorgeben einer Standfläche für Passagiere befestigbar oder befestigt ist. In der Grundstruktur ist eine Stützstruktur angeordnet, die im Wesentlichen aus einem nichtmetallischen Werkstoff besteht. Durch die Verwendung nichtmetallischer Werkstoffe lässt sich das Gesamtgewicht für die Aufzugskabine erheblich reduzieren. Der Boden kann - ähnlich wie in der vorgängig erwähnten EP 1 004 538 B1 - eine flächige Unterseite und eine in einem Abstand zur Unterseite angeordnete flächige Oberseite aufweisen, wobei zwischen Ober- und Unterseite die Stützstruktur etwa sandwichartig angeordnet oder aufgenommen ist. Zum Beispiel können an den vorzugsweise metallischen Platten für Ober- und Unterseite vier Seitenwandabschnitte rechtwinklig anschliessen, mit welchen der Boden verschlossen ist. Ober- und Unterseite sowie die Seitenwandabschnitte können aus Platten aus Stahlblechen gefertigt sein. Selbstverständlich sind neben der vorgängig beschriebenen quaderförmigen Grundstruktur mit Ober- und Unterseite sowie den vier Seitenwandabschnitten auch andere Formgebungen und Bauweisen für Grundstrukturen zum Fixieren der Stützstruktur denkbar. Beispielsweise könnte der Boden in einem Metallrahmen oder in einer Fachwerk-Struktur eingefasst sein.

In einer ersten Ausführungsform kann die Stützstruktur aus einem Kunststoff, einem Kunststoff-Laminat oder einem auf Holz basierenden Werkstoff bestehen. Von der Erfindung werden auch Kombinationen der erwähnten Materialien erfasst. Die Materialien können weiter mit Verstärkungen durchsetzt sein oder Verstärkungen aufweisen. So könnte die Stützstruktur beispielsweise aus einem faserverstärkten Kunststoff bestehen. Als auf Holz basierende Werkstoffe kommen Holz, Sperrholz, Schichtholz, Holzspanwerkstoffe, Holzfaserwerkstoffe und Verbundwerkstoffe in Frage. Die Stützstruktur muss nicht zwingend vollständig aus den erwähnten Materialien bestehen. Beispielsweise könnte aufgebaute Stützstruktur aus Holz auch metallische Befestigungsmittel wie Nägel, Schrauben, etc. enthalten. In dieser Ausführung lassen sich auf einfache Art und Weise Kosten und Gewicht für den Boden reduzieren.

Für eine einfache Handhabung und Herstellbarkeit kann es vorteilhaft sein, wenn die Stützstruktur ein einziges Stützelement oder mehrere nebeneinander liegende Stützelemente umfasst. Dabei kann bzw. können das eine Stützelement oder die nebeneinander liegenden Stützelemente im Wesentlichen die gesamte Bodenfläche einnehmen. Für gewisse Anwendungen wären sogar auch bloss Teilbereiche abdeckende Stützstrukturen denkbar; zum Beispiel könnte das Stützelement lediglich die Hälfte der Bodenfläche in der Draufsicht einnehmen.

Die Stützstruktur kann wenigstens ein einstückig ausgestaltetes Stützelement umfassen. Dieses Stützelement kann vorfabriziert werden und dann in wenigen Arbeitsschritten in den Boden verbaut werden. Das einstückige Stützelement kann monolithisch aufgebaut sein und beispielsweise mittels Umform-, Press- und/oder Giessverfahren geschaffen werden. Kunststoff-Stützstrukturen können beispielsweise bei Verwendung geeigneter Kunststoffe (z.B. thermoplastische Kunststoffe wie PP, PU, PE, etc.) besonders einfach im Spritzgiessverfahren hergestellt werden. Vorstellbar ist aber auch für die Stützstrukturen flächige Zuschnitte oder Kunststoffplatten zu verwenden, die plastisch in die gewünschte Form gebracht werden (Umformen). Der monolithische Formkörper könnte auch aus verpressten und verleimten Holzspänen bestehen.

Das Stützelement weist einen flächigen Bodenabschnitt auf-an dem Vorsprünge angeformt oder befestigt sind. Die Vorsprünge können den Abstand zwischen Ober- und Unterseite des Bodens überbrücken, was sich vorteilhaft auf das Gewicht und die Stabilität des Bodens auswirkt. Die Vorsprünge können vorzugsweise zusammen mit dem Bodenabschnitt integrierende Bestandteile eines monolithischen Formkörpers sein. Anstatt den angeformten Vorsprüngen können die Vorsprünge aber auch aus separaten Bauteilen bestehen, die mit geeigneten Befestigungsmitteln mit dem Bodenabschnitt verbunden sind.

Die vorerwähnten Vorsprünge können beispielsweise als Standfüsse ausgebildet sein, die in der Draufsicht vorzugsweise gleichmässig auf der Bodenabschnittsfläche verteilt sind und auf einer ebenen Unterlage abstützbar wären.

Die Vorsprünge sind becherförmig ausgestaltet, wodurch Stützelemente vor dem Einbau in den Boden gestapelt werden können. Auf diese Weise lassen sich diese Halbfabrikate einfach und günstig lagern und transportieren. Weiterhin ergeben sich dank den Vorsprüngen im verbauten Zustand vorteilhafte Hohlräume und das Gesamtgewicht für Kabinenböden lässt sich weiter reduzieren.

Die becherförmigen Vorsprünge können konisch verlaufende, seitliche Stützwandabschnitte aufweisen. An dem oder den jeweiligen Stützwandabschnitten eines Vorsprungs schliesst ein Stützbodenabschnitt an, der vorzugsweise planparallel zum Bodenabschnitt verläuft.

Alternativ zu den vorgängig beschriebenen Standfüssen könnte das Stützelement auch mit Kufen versehen sein. Beispielsweise könnte das Stützelement eine mittlere und zwei seitliche Kufen aufweisen. Die Kufen könnten dabei jeweils flache Profile umfassen, die über Abstandelemente mit dem Bodenabschnitt verbunden wären.

Der Bodenabschnitt kann plattenförmig ausgestaltet sein. Die Platte kann zur weiteren Gewichtsreduktion Unterbrechungen aufweisen. Die Unterbrechungen können in der Draufsicht beispielsweise rechteckig sein oder eine Wabenstruktur formen.

Der Bodenabschnitt kann eine Oberfläche aufweisen, die vorzugsweise planparallel zur Standfläche für die Passagiere verläuft. Theoretisch könnte die Standfläche auch durch den Bodenabschnitt selbst gebildet werden. In diesem Fall würden die Passagiere eines Aufzugs also direkt auf dem Stützelement stehen.

Die auf einer Seite offenen und auf der gegenüberliegenden Seite einen Stützbodenabschnitt aufweisenden becherförmigen Vorsprünge können derart am Bodenabschnitt angeformt oder befestigt sein, dass die offene Seite der Vorsprünge an den Bodenabschnitt anschliesst und so eine einfache Stapelung mehrerer Stützkörper aufeinander zulässt.

Die Grundstruktur kann als Fachwerk ausgestaltet sein. Mit dieser Variante kann eine weitere Gewichtsreduktion erreicht werden. Selbstverständlich sind aber auch andere Gestaltungsmöglichkeiten vorstellbar. So könnte die Grundstruktur für sehr hohe statische und dynamische Anforderungen als massiv ausgeführte Stahlkonstruktion gewählt werden. Die Grundstruktur kann weiterhin beispielsweise als seitlich die Stützstruktur umfassender Halterahmen ausgeführt sein.

In einer weiteren Ausführungsform kann der Boden eine Grundstruktur mit in Längsrichtung verlaufenden Längsträgern und rechtwinklig zu den Längsträgern verlaufende Querträgern aufweisen, die miteinander verbunden sind.

Die Stützstruktur kann form- und/oder kraftschlüssig mit der Grundstruktur verbunden sein. Zur Fixierung der Stützstruktur in der Grundstruktur können aber auch Befestigungsmittel wie etwa Schraubverbindungen eingesetzt werden. Denkbar wäre auch, die Stützstruktur mit einer Klebeverbindung in der Grundstruktur zu fixieren.

Die Grundstruktur kann im Querschnitt U-fömige Schienenprofile mit zu den Vorsprüngen komplementären Vertiefungen enthalten, in welche die Vorsprünge zur lagemässigen Fixierung des Stützelements im Boden aufgenommen sind. Die Vertiefungen können als in Längsrichtung verlaufender Führungskanäle ausgestaltet sein. Diese Ausgestaltung hat insbesondere auch herstellungstechnische Vorteile, da die Stützstruktur einfach eingebracht und dann entlang der Führungskanäle in Längsrichtung verschoben werden kann. Die Schienenprofile können einfach in bzw. an der Grundstruktur befestigt werden. Anstatt derartiger separater Bauteile könnten die Vertiefungen auch als Führungsnuten ausgestaltet sein, die integrierender Bestandteil der Unterseite des Bodens der Kabine des Aufzugs sein könnten. Alternativ zu den kanalartigen Vertiefungen könnten aber auch einzelne Vertiefungen vorgesehen werden, die eine allseitig passgenaue Aufnahme der Vorsprünge ermöglichen.

Ein zweiter Aspekt der Erfindung betrifft ein Boden für eine Aufzugskabine, in dem zur Verstärkung des Bodens eine Stützstruktur integriert ist, wobei die Stützstruktur wenigstens ein zur Lagerung und Transport von Gütern vorgesehenes Palett enthält. Die eingangs aufgeführten Aufgaben werden also auch mit dem hier beschriebenen Boden mit dem Palett gelöst. Das Palett kann das vorgängig beschriebene Stützelement bilden. Die allgemein auch unter der Bezeichnung "Ladungsträger" bekannten Palette sind in der Transportindustrie weit verbreitet und gebräuchlich. Güter werden in grossem Umfang auf solchen Paletten in Lastwagen, Zügen, Flugzeugen oder Schiffen verladen und transportiert. Die Palette sind derart ausgestaltet, dass sie beispielsweise mittels Hubwagen oder Gabelstaplern einfach bewegt werden können. Überaschenderweise hat sich gezeigt, dass solche Palette auch in der Aufzugsindustrie verwendet werden können. Durch den Einsatz von Paletten in Kabinenböden lassen sich die Kosten erheblich reduzieren, insbesondere wenn handelsübliche Palette verwendet werden. Je nach Ausgestaltung des Bodens können die Palette unverändert oder allenfalls mit kleinen Anpassungen verwendet werden. Tests haben gezeigt, dass auch derartige Kabinenböden die Anforderungen an Steifheit und Stabilität in vielen Anwendungsgebieten erfüllen können.

Palette können aus unterschiedlichen Materialien bestehen, wobei Holzpalette (z. B. statt vieler: Euro- oder EUR-Palett) stark verbreitet sind. Besonders vorteilhaft ist es jedoch, wenn die Stützstruktur wenigstens ein Kunststoffpalett enthält. Kunststoffpalette haben neben dem geringen Gewicht auch den Vorteil, dass sie in unzähligen Grössen und Formen erhältlich sind und dennoch mechanischen Belastungen ausreichend standhalten. Kunststoffpalette mit Standfüssen werden beispielsweise in der DE 10 2009 041 436 A1 beschrieben. Aber auch Kunststoffpalette mit Kufen in der Art von klassischen Holzpalettem könnten verwendet werden. Ein derartiges Palett ist beispielsweise aus der US 2003/0110990 A1 bekannt geworden.

Weitere Einzelmerkmale und Vorteile der Erfindung ergeben sich aus der nachstehenden Beschreibung von Ausführungsbeispielen und aus den Zeichnungen. Es zeigen:
- Figur 1: eine stark vereinfachte perspektivische Darstellung einer Aufzugskabine mit einem erfindungsgemässen Kabinenboden,
- Figur 2: die Kabine aus Figur 1 mit einem Boden in teilweiser Explosionsdarstellung,
- Figur 3: eine perspektivische Darstellung eines Stützelements für den in Figur 2 gezeigten Boden,
- Figur 4: einen in Bezug auf das Ausführungsbeispiel gemäss Figur 3 abgeändertes Stützelement in leicht verkleinerter Darstellung,
- Figur 5: ein alternatives Stützelement,
- Figur 6: ein weiteres Stützelement für einen Kabinenboden,
- Figur 7: das Stützelement aus Figur 6 in einer Seitenansicht,
- Figur 8: eine vereinfachte perspektivische Darstellung eines Stützelements für den in Figur 2 gezeigten Boden
- Figur 8: eine vergrösserte Darstellung auf das Stützelement aus Figur 7,
- Figur 9: eine perspektivische Darstellung eines weiteren Stützelements,
- Figur 10: eine Querschnittsdarstellung eines Kabinenbodens mit dem Stützelement aus Figur 9,
- Figur 11: ein alternatives Stützelement, und
- Figur 12: eine Seitenansicht eines Kabinenbodens mit dem Stützelement aus Figur 11.

Figur 1 zeigt einen insgesamt mit 1 bezeichneten Aufzug mit einer an Tragmitteln 4 befestigten Kabine 3. Der Schacht ist mit strichlierten Linien 2 angedeutet. Solche oder ähnliche Aufzüge sind seit langer Zeit bekannt und gebräuchlich. Anstatt dem im Ausführungsbeispiel gemäss Figur 1 beispielhaft gezeigten Tragseilen 4 kommen auch andere Tragmittel wie etwa einzelne oder mehrere Tragbänder oder -riemen aus unterschiedlichen Materialien und Zusammensetzungen in Frage. Die Aufzugskabine verfügt über einen besonderen biegesteifen Kabinenboden 5. Zusammensetzung und Aufbau des Kabinenbodens wird nachfolgend anhand der Figuren 2 bis 12 im Detail beschrieben.

Wie aus Figur 2 hervorgeht, ist im Boden 5 ein einzelnes Stützelement 6 als Stützstruktur angeordnet. Erkennbar sind in Figur 2 weiterhin eine als Platte ausgestaltete Unterseite 8, auf welcher sich das Stützelement 6 abstützt. Seitlich ist der Boden 5 durch vier etwa senkrecht verlaufende Seitenwandabschnitte 10, 11 verschlossen. Das Stützelement 6 ist damit in einer im Wesentlichen quaderförmigen Grundstruktur eingeschlossen. Die Unterseitenplatte 8 kann aus Stahl bestehen; ebenso können die vier Seitenwandabschnitte 10 und 11 aus einem Stahlblech gefertigt sein. Standfläche für Passagiere bildet vorliegend eine mit 7 bezeichnete Bodenplatte. Die Seitenwandabschnitte 10 und 11 für den Boden 5 schliessen ersichtlicherweise bündig an die jeweilige Kabinenseitenwand 12 an.

Figur 3 zeigt eine perspektivische Darstellung des Stützelements 6 für den Aufzugskabinenboden. Das Stützelement 6 weist einen flächigen Bodenabschnitt 14 und neun daran angeformte Vorsprünge 13 auf. Dieses Stützelement ist als einstückiger Formkörper ausgestaltet. Eine solche Stützstruktur kann aus unterschiedlichen Kunststoffen, jedoch bevorzugt thermoplastischen Kunststoffen (z.B. PU, PP, PE) hergestellt werden. Im vorliegenden Ausführungsbeispiel gemäss Figur 3 handelt es sich beim Stützkörper 6 um ein Kunststoffpalett in der Art, wie es etwa aus der DE 10 2009 041 436 A1 oder US 2007/0056483 A1 bekannt geworden ist. Die hier allgemein als Vorsprünge bezeichneten Teile 13 stellen Standfüsse dar. Die Standfüsse 13 sind in drei sich in Längs- und Querrichtung erstreckenden Reihen angeordnet. Die Standfüsse 13 ermöglichen, dass eine (hier nicht dargestellte) Gabel beispielsweise eines Gabelstaplers oder Hubwagens unter dem Bodenabschnitt 14 einführbar ist und das Palett heben kann. Die Vorsprünge bzw.

Stützfüsse 13 sind becherförmig ausgestaltet. Die Vorsprünge 13 schliessen an entsprechende Öffnungen im Bodenabschnitt 14 an. Derartige Kunststoffpalette lassen sich so einfach stapeln.

Kunststoffpalette lassen sich beispielsweise in einem Spritzgiessverfahren oder durch Warmumformen auf einfache Art und Weise herstellen. Palette sind in verschiedenen, standardisierten Grössen im Handel kostengünstig erhältlich. Für kleinere Aufzugskabinen könnten die Palette mittels Schneid- oder anderen Bearbeitungsverfahren verkleinert werden. Ein derart verkleinerter Stützkörper 6 ist in Figur 4 gezeigt, der aus dem Palett aus Figur 3 hervorgegangen ist.

Grundsätzlich könnten auch andere Palette bzw. Ladungsträger als Stützstruktur für den Kabinenboden einer Aufzugskabine verwendet werden. Beispielsweise könnte auch ein unter der Bezeichnung "Europalett" bekanntes Holzpalett in einem Kabinenboden integriert werden (Fig. 5). Das klassische Holzpalett weist anstatt einzelner Standfüsse drei in Längsrichtung verlaufende Kufen 15 auf. Die Kufen 15 werden durch Holzbretter gebildet, die über Abstandselemente mit den ebenfalls durch Holzbretter gebildeten Bodenabschnitt 14 verbunden sind. Kufen aufweisende Palette können - wie die Figuren 6 und 7 zeigen - aber auch als Kunststoffpalette ausgestaltet sein. Ein derartiges Kunststoffpalett ist beispielsweise aus der US 2003/0110990 A1 bekannt geworden. In Figur 7 ist mit strichlierten Linien die Grundstruktur eines Kabinenbodens angedeutet, in der das Kunststoffpalett 6 eingefasst ist.

In Figur 8 ist ein weiteres Beispiel für einen Boden 5 einer Aufzugskabine 3 dargestellt. Für die Stützstruktur wird ebenfalls ein Kunststoffpalett 5 verwendet, das mehrere Standfüsse 13 aufweist. Das Stützelement 6 ist in einer Grundstruktur mit in Längs- und Querrichtung verlaufenden Trägern 18 und 19 angeordnet. Für einen stabilen und steifen Boden sind die jeweils drei Quer- und Längsträger 18, 19 derart positioniert, dass sich die Standfüsse 13 auf den Trägern 18, 19 abstützen. Wie inbesondere aus der vergrösserten Detailansicht in Figur 8 hervorgeht, können die Querträger 18 als U-förmige Profilschienen 17 ausgebildet sein.

Weiter kann es vorteilhaft sein, entsprechende Mittel oder Einrichtungen zur lagemässigen Fixierung der Stützstruktur zu verwenden. Die Figuren 9 und 10 zeigen beispielhaft, wie die Stützelemente lagemässig im Boden fixiert werden können. Je eine Längsreihe von Standfüssen 13 ist in jeweils einer Profilschiene 17 aufgenommen. Die drei Profilschienen 17 ihrerseits können mit den Querträgern beispielsweise durch eine Schweissverbindung oder unter Verwendung anderer Befestigungsmittel verbunden sein. Die jeweiligen Querträger 19 sind in Figur 9 durch strichlierte Linien angedeutet. Die Profilschiene (bzw. Längsträger) 17 (bzw. 18) und die Querträger 19 können beispielsweise aus Stahl gefertigt sein.

In Figur 11 ist eine weitere Variante für ein Kunststoffpalett gezeigt. Dieses Palett unterscheidet sich vom vorhergehenden Ausführungsbeispiel im Wesentlichen lediglich dadurch, dass der Bodenabschnitt 14 speziell geformte Unterbrüche aufweist, die eine Wabenstruktur bilden. Selbstverständlich wären aber auch andere Ausgestaltungen denkbar. So könnten die Unterbrüche in der Draufsicht zum Beispiel rechteckig ausgestaltet sein. Dank den Unterbrechungen kann das Gewicht nochmals reduziert werden.

Figur 12 zeigt ein Beispiel, wie das Kunststoffpalett 6 aus Figur 11 in einem Kabinenboden verbaut sein könnte. Die Grundstruktur des Kabinenbodens 5 verfügt über eine als Platte ausgestaltete Unterseite 8, in welcher Führungsnuten zur Aufnahme der Standfüsse 13 angeordnet sind. Wie Figur 12 weiterhin deutlich zeigt, weisen die Standfüsse konisch verlaufende Stützwandabschnitte 22 auf. Die becherförmigen Standfüsse 13 sind durch einen planparallel zur Standfläche verlaufenden Stützbodenabschnitt 21 verschlossen. Auf der gegenüberliegenden Seite befindet sich eine Deckplatte 20. Das Stützelement 6 ist somit allseitig von der Grundstruktur umgeben. Für ein optisch vorteilhaftes Erscheinungsbild wird über die vorzugsweise metallische Deckplatte eine Bodenplatte 7 gelegt, die schliesslich die Standfläche vorgibt. Diese Bodenplatte 7 kann aus unterschiedlichsten Materialien, wie etwa Marmor, einem Laminat oder Kunststoff bestehen.

## Patentansprüche

1. Boden für eine Aufzugskabine mit einer Grundstruktur und einer in der Grundstruktur angeordneten Stützstruktur, wobei die Stützstruktur im Wesentlichen aus einem nichtmetallischen Werkstoff besteht und wobei die Stützstruktur wenigstens ein Stützelement (6) umfasst, wobei das Stützelement (6) einen flächigen Bodenabschnitt (14) aufweist, **dadurch gekennzeichnet, dass** an dem Stützelement (6) wenigstens ein becherförmiger Vorsprung (13) angeformt oder befestigt ist.

2. Boden nach Anspruch 1, **dadurch gekennzeichnet, dass** die Stützstruktur aus einem Kunststoff oder einem auf Holz basierenden Werkstoff besteht.

3. Boden nach Anspruch 1 oder 2, **dadurch gekennzeichnet, dass** die Stützstruktur ein einziges Stützelement (6) oder mehrere nebeneinander liegende Stützelemente umfasst, wobei das einzige Stützelement (6) oder die nebeneinander liegenden Stützelemente sich im Wesentlichen über die gesamte Bodenfläche ausdehnt bzw. ausdehnen.

4. Boden nach einem der Ansprüche 1 bis 3, **dadurch gekennzeichnet, dass** das wenigstens eine Stützelement (6) ein vorfabriziertes Stützelement (6) ist, das als einstückigerFormkörper ausgestaltet ist.

5. Boden nach einem der Ansprüche 1 bis 4, **dadurch gekennzeichnet, dass** das Stützelement (6) wenigstens sechs und besonders bevorzugt neun Vorsprünge (13) aufweist.

6. Boden nach einem der Ansprüche 1 bis 5, **dadurch gekennzeichnet, dass** der wenigstens eine Vorsprung (14) einen oder mehrere konisch ausgeführte seitliche Stützwandabschnitte (22) aufweist.

7. Boden nach einem der Ansprüche 1 bis 6, **dadurch gekennzeichnet, dass** die Grundstruktur als Fachwerk ausgestaltet ist.

8. Boden nach einem der Ansprüche 1 bis 7, **dadurch gekennzeichnet, dass** die Grundstruktur in einer Längsrichtung verlaufende Längsträger (18) und rechtwinklig zu diesen verlaufende Längsträger (19) aufweist, die miteinander verbunden sind.

9. Boden nach einem der Ansprüche 1 bis 8, **dadurch gekennzeichnet, dass** die Grundstruktur im Querschnitt U-förmige Schienenprofile (17) oder Führungsnuten mit zu den Vorsprüngen (13) komplementären Vertiefungen enthält, in welche die Vorsprünge zur lagemässigen Fixierung des Stützelements im Boden aufgenommen sind.

10. Boden für eine Aufzugskabine, in dem zur Verstärkung des Bodens eine Stützstruktur integriert ist, **dadurch gekennzeichnet, dass** die Stützstruktur wenigstens ein zur Lagerung und Transport von Gütern vorgesehenes Palett (6) enthält.

11. Boden nach Anspruch 10, **dadurch gekennzeichnet, dass** das Palett (6) ein Kunststoffpalett ist.

12. Verwendung eines zur Lagerung und Transport von Gütern vorgesehenes Palett (6) in einem Boden (5) für eine Aufzugskabine (3).

13. Aufzug mit einer Aufzugskabine (3) enthaltend einen Boden (5) nach einem der Ansprüche 1 bis 12.

## Claims

1. Floor for a lift cage with a base structure and a support structure arranged in the base structure, wherein the support structure substantially consists of a non-metallic material, wherein the support structure comprises at least one support element, and wherein the support element (6) has a flat base section (14), **characterised in that** at least one beaker-shaped projection (13) is formed at or fastened to the support element (6).

2. Floor according to claim 1, **characterised in that** the support structure consists of a plastics material or a material based on wood.

3. Floor according to claim 1 or 2, **characterised in that** the support structure comprises a single support element (6) or several support elements disposed adjacent to one another, wherein the single support element (6) or the support elements disposed adjacent to one another extends or extend substantially over the entire floor area.

4. Floor according to any one of claims 1 to 3, **characterised in that** the at least one support structure is a prefabricated support element (6) which is formed as an integral moulded body.

5. Floor according to any one of claims 1 to 4, **characterised in that** the support element (6) has at least six and particularly preferably nine projections (13).

6. Floor according to any one of claims 1 to 5, **characterised in that** the at least one projection (14) has one or more conically formed lateral support wall sections (22).

7. Floor according to any one of claims 1 to 6, **characterised in that** the base structure is formed as a framework.

8. Floor according to any one of claims 1 to 7, **characterised in that** the base structure comprises a longitudinal girder (18) extending in a longitudinal direction and a longitudinal girder (19) extending in right angles thereto, the girders being connected together.

9. Floor according to any one of claims 1 to 8, **characterised in that** the base structure includes rail profiles (17) U-shaped in cross-section or guide grooves with depressions which are complementary with the projections (13) and in which the projections are received for positional fixing of the support element in the floor.

10. Floor for a lift cage, in which a support structure is integrated for reinforcing the floor, **characterised in that** the support structure includes at least one pallet (6) provided for the support and transport of goods.

11. Floor according to claim 10, **characterised in that** the pallet (6) is a plastics material pallet.

12. Use of a pallet (6), which is provided for the support and transport of goods, in a floor (5) for a lift cage (3).

13. Lift with a lift cage (3) including a floor (5) according to any one of claims 1 to 12.

## Revendications

1. Plancher pour une cabine d'ascenseur avec une structure de base et une structure de support disposée dans ladite structure de base, la structure de support se composant principalement d'un matériau non métallique, et la structure de support comprenant au moins un élément de support (6), l'élément de support (6) présentant une partie de plancher plane (14), **caractérisé en ce qu'**au moins une saillie en forme de godet (13) est rapportée ou fixée sur l'élément de support (6).

2. Plancher selon la revendication 1, **caractérisé en ce que** la structure de support se compose d'une matière plastique ou d'un matériau à base de bois.

3. Plancher selon la revendication 1 ou 2, **caractérisé en ce que** la structure de support comprend un élément de support unique (6) ou plusieurs éléments de support placés côte à côte, l'élément de support unique (6) ou les éléments de support placés côte à côte s'étendant globalement sur toute la surface de plancher.

4. Plancher selon l'une des revendications 1 à 3, **caractérisé en ce que** ledit élément de support (6) est constitué par un élément de support (6) préfabriqué qui est conçu comme un corps moulé d'une seule pièce.

5. Plancher selon l'une des revendications 1 à 4, **caractérisé en ce que** l'élément de support (6) présente au moins six, et de préférence neuf saillies (13).

6. Plancher selon l'une des revendications 1 à 5, **caractérisé en ce que** la ou les saillies (13) présentent une ou plusieurs sections latérales de paroi de support (22) de forme conique.

7. Plancher selon l'une des revendications 1 à 6, **caractérisé en ce que** la structure de base est conçue comme un treillis.

8. Plancher selon l'une des revendications 1 à 7, **caractérisé en ce que** la structure de base comporte des longerons (18) s'étendant dans un sens longitudinal et des longerons (19) s'étendant à angle droit par rapport à ceux-ci, qui sont reliés entre eux.

9. Plancher selon l'une des revendications 1 à 8, **caractérisé en ce que** la structure de base contient des rails profilés (17) à section transversale en U ou des rainures de guidage avec des creux complémentaires par rapport aux saillies (13), dans lesquels lesdites saillies sont reçues pour la fixation dans la bonne position de l'élément de support dans le plancher.

10. Plancher pour une cabine d'ascenseur dans lequel est intégrée une structure de support pour renforcer le plancher, **caractérisé en ce que** la structure de support contient au moins une palette (6) prévue pour l'entreposage et le transport de produits.

11. Plancher selon la revendication 10, **caractérisé en ce que** la palette (6) est une palette en matière plastique.

12. Utilisation d'une palette (6) prévue pour l'entreposage et le transport de produits, dans un plancher (5) pour une cabine d'ascenseur (3).

13. Ascenseur avec une cabine d'ascenseur (3) contenant un plancher (5) selon l'une des revendications 1 à 12.
